# EUROPÄISCHE PATENTSCHRIFT

(11) **EP 1 632 613 B1**
(45) Veröffentlichungstag und Bekanntmachung des Hinweises auf die Patenterteilung: **05.03.2008**
(21) Anmeldenummer: 05019092.5
(22) Anmeldetag: 02.09.2005
(51) Int. Cl.: E02D 31/00

(54) **Keller für Gebäude**
Cellar for buildings
Cave pour des bâtiments

(30) Priorität: 07.09.2004 DE 102004043615; 29.07.2005 DE 202005011918 U
(43) Veröffentlichungstag der Anmeldung: 08.03.2006
(73) Patentinhaber: Braun, Hans, 56414 Niederahr (DE)
(72) Erfinder: Braun, Hans, 56414 Niederahr (DE)
(74) Vertreter: Kossobutzki, Walter

(56) Entgegenhaltungen:
- EP-A- 1 124 016
- DE-A1- 2 059 976
- DE-A1- 2 200 010
- DE-A1- 2 446 979
- DE-A1- 10 000 134
- US-B1- 6 238 766

## Beschreibung

Die Erfindung bezieht sich auf einen Keller für Gebäude, bestehend aus einer auf einer Unterschicht aufliegenden Bodenplatte, Außenwänden, gegebenenfalls Zwischenwänden und einer Deckenplatte, wobei sowohl der Bodenplatte als auch zumindest einer Teilhöhe jeder Außenwand jeweils eine Abdichtungsschicht zugeordnet ist und alle Abdichtungsschichten untereinander zu einer wasserdichten Wanne miteinander verbunden sind,

Gemäß der DIN 18195 sollen die Keller von Gebäuden, insbesondere von Wohngebäuden, vollkommen wasserdicht sein. Unter wasserdicht ist dabei zu verstehen, dass der Keller gegen das Eindringen von Kapillarwasser, Haftwasser, drückendem Wasser und Stauwasser geschützt ist. Um dies zu erreichen, ist es bekannt, den Keller als sogenannte weiße Wanne auszubilden. Dabei bestehen sowohl die Bodenplatte als auch die Außenwände des Kellers aus Beton, dem vor dem Betonieren besondere Mittel zugemischt wurden, die eine Wasserdichtheit bewirken sollen. Treten jedoch später Spannungsrisse in der Bodenplatte und/oder in den Außenwänden auf, ist die Wasserdichtheit nicht mehr gegeben, was sich insbesondere bei Gebäuden nachteilig bemerkbar macht, die in einem Bereich mit hohem Grundwasserspiegel errichtet wurden.

Es sind ferner sogenannte schwarze Wannen bekannt, bei denen die Abdichtung aus ein- oder mehrlagigen Bitumenbahnen besteht, die bei einem Keller vorteilhaft zunächst unter der Bodenplatte verlegt und miteinander verschweißt oder verklebt werden. Diese horizontal verlaufenden Bitumenbahnen werden mit anderen, vertikal an den Außenwänden verlaufenden Bitumenbahnen verschweißt oder verklebt, die - bei einem Fertigkeller - entweder an den Außenwänden nach deren Aufstellen oder bei einem normalen Keller auf den noch zu mauernden oder zu betonierenden Außenwänden zumindest über eine Teilhöhe derselben auf oder neben der Bodenplatte aufgebracht werden und gegen Beschädigungen zu schützen sind. Die erwähnte Teilhöhe liegt dabei mindestens 100mm über einem maximal möglichen Grundwasserstand. Das mehrschichtige Aufbringen der Bitumenbahnen ist, insbesondere aufgrund der mehrschichtigen Verschweißung oder Verklebung, äußerst zeitaufwendig und kann nicht bei nassem Wetter durchgeführt werden. Darüber hinaus besteht bei geringen Unachtsamkeiten die Gefahr, dass bei den weiteren Arbeiten, insbesondere beim Betonieren der Bodenplatte und einem Erstellen bzw. Aufstellen der Außenwände die Bitumenbahnen beschädigt werden, was deren Wasserdichtheit beeinträchtigt. Um diese Gefahr zu vermeiden, ist es bekannt, auf der auf einer Unterschicht verlegten Abdichtungsschicht aus Bitumenbahnen zunächst eine dünne Schutzschicht aus Beton einzubauen. Außerdem muss die Abdichtung an den Außenwänden beispielsweise durch eine Vormauerschale geschützt werden. Dies ist nicht nur mit zusätzlichen Arbeitsvorgängen verbunden, sondern bringt es auch mit sich, dass dieselben erst aushärten müssen, bevor an der Baustelle weiter gearbeitet werden kann.

Es ist schließlich auch bekannt, die ein- oder mehrschichtigen Bitumenbahnen durch Kunststofffolien zu ersetzen, die miteinander verklebt oder verschweißt werden. Auch hier bestehen die gleichen Nachteile wie bei Bitumenbahnen. Hier ist jedoch die Gefahr, dass die Kunststofffolien nach ihrem Aufbringen beschädigt werden können, größer. Das Verkleben oder Verschweißen der Kunststofffolien erfordert eine noch gründlichere Sauberkeit, die meist auf Baustellen nicht vorhanden ist.

Einen Keller entsprechend dem Oberbegriff des Anspruchs 1 zeigt die EP-A-1124016, die als nächstliegenden Stand der Technik anzusehen ist.

Der Erfindung liegt nun die Aufgabe zugrunde, einen Keller für Gebäude zu schaffen, bei dem bei gleichzeitiger Erzielung einer besonders guten Dichtheit die Gefahr nicht besteht, dass die Abdichtungsschicht beschädigt oder zerstört wird, sondern eine Wasserdichtheit über die gesamte Lebensdauer des Gebäudes sichergestellt ist. Zusätzlich soll der Arbeits- und Zeitaufwand für das Erstellen des Kellers verringert werden.

Zur Lösung dieser Aufgabe wird gemäß der Erfindung bei einem Keller für Gebäude vorgeschlagen, dass alle Abdichtungsschichten aus dünnen Platten aus schweißbarem Kunststoff mit einer Dicke von 2mm bis 10mm gebildet und an ihren benachbarten Stoßkanten miteinander verschweißt sind.

Durch die Verwendung von Platten aus schweißbarem Kunststoff für die Abdichtungsschichten besteht nicht mehr die Gefahr, dass dieselben bei den Arbeiten auf der Baustelle beschädigt oder zerstört werden. Dies bedeutet, dass die Wasserdichtheit über die gesamte Lebensdauer des Gebäudes gewährleistet ist. Die bei Abdichtungsschichten aus Bitumenbahnen oder Kunststofffolien erforderlichen Schutzmaßnahmen werden nicht mehr benötigt. Durch die Erfindung wird ein Keller erreicht, der auch bei hohen Grundwasserständen nicht nur absolut wasserdicht, sondern auch dampfdicht ist. Ein solcher Keller ist nicht nur für Wohnhäuser aller Art, sondern auch für Garagen, Tiefgaragen und öffentliche Gebäude geeignet.

Weitere Merkmale eines Kellers für Gebäude gemäß der Erfindung sind in den Ansprüchen 2 bis 12 offenbart.

Die Erfindung, sowie weitere Vorteile derselben, werden nachfolgend anhand in einer Zeichnung dargestellter Ausführungsbeispiele näher erläutert. Dabei zeigen
- Fig. 1: einen Ausschnitt aus einem Fertigkeller gemäß der Erfindung und
- Fig. 2: eine andere Ausgestaltung der Erfindung.

In den Figuren 1 und 2 der Zeichnung ist von einem Keller gemäß der Erfindung, hier ist es ein Fertigkeller, der Einfachheit halber nur eine untere Kante gezeigt, in der eine Bodenplatte 1 und eine den Keller seitlich begrenzende Außenwand 2 zusammenstoßen. Dabei sind alle für einen Fertigkeller erforderlichen Außenwände 2 vorteilhaft gleich ausgebildet. Jedoch sind die weiteren Außenwände 2, die Zwischenwände sowie eine Decke, die auf den Außenwänden 2 und den Zwischenwänden zum Aufliegen kommt, in der Zeichnung nicht eingezeichnet, da dies nicht der eigentliche Gegenstand der Erfindung ist. Alle Außenwände 2 sind bei einem Fertigkeller immer werksseitig vorgefertigt, was ja der Vorteil eines Fertigkellers ist. Bei einer anderen Bauweise eines Kellers werden die Außenwände 2 erst auf der Baustelle durch einen Mauer- oder Betoniervorgang erstellt.

Gemäß der Figur 1 der Zeichnung ist jede Außenwand 2 einschichtig aus Beton in einer vorgegebenen Güteklasse gebildet und weist, in Abhängigkeit von den aufzunehmenden Lasten, eine Wanddicke von etwa 15cm bis 30cm auf. Die Außenwand 2 besitzt an ihrer die Außenseite des Fertigkellers bildenden Fläche eine Platte 3 aus schweißbarem Kunststoff, vorteilhaft aus Polyethylen bzw. Hochdruckpolyethylen, mit einer Wanddicke von mindestens 2mm und maximal 10mm. Vorteilhaft beträgt die Wanddicke der Platte 3 3mm bis 5mm. Diese Platte 3 ist in vorteilhafter Weise aus einem Stück gefertigt. Es ist allerdings auch möglich, die Platte 3 aus mehreren Teilplatten herzustellen, die vor ihrem Einsatz jedoch durch Schweißung miteinander verbunden sind. Die Platte 3 erstreckt sich über die gesamte Länge der Außenwand 2. Es ist vorteilhaft, wenn die Platte 3 an einem Ende um die Dicke der anzuschließenden, benachbarten Außenwand 1 über die Außenwand hinausragt. Die Platte 3 aus schweißbarem Kunststoff weist eine Breite bzw. in Bezug auf die stehende Außenwand 2 eine Höhe auf, die beispielsweise mindestens 10cm größer als ein möglicher Wasserstand im Bereich des Fertigkellers ist. Die Platte 3 kann auch aus einer sogenannten Rollenware hergestellt sein.

Bei der Herstellung der vorgefertigten Außenwand 2 durch einen Betoniervorgang wird die Platte 3 aus schweißbarem Kunststoff zunächst auf den Fertigungs- bzw. Gießtisch gelegt, bevor der eigentliche Betoniervorgang erfolgt. Die Platte 3 ist an ihrer der späteren Außenwand 2 zugewandten Fläche entweder mit einem durch einen Streich- oder Spritzvorgang aufgebrachten Haftvermittler versehen oder weist an dieser Fläche besondere, beispielsweise als Noppen ausgebildete Verankerungselemente 4 auf, die auf der Platte 3 durch Schweißung befestigt sind. Durch den Haftvermittler oder die Verankerungselemente 4 wird sichergestellt, dass sich der Beton für die Außenwand 2 beim Betoniervorgang besonders sicher mit der Platte 3 verbindet und nicht die Gefahr besteht, dass sich die Platte 3 zu einem späteren Zeitpunkt von der Außenwand 2 aus Beton lösen kann. Es ist auch möglich, die Platte 3 aus Kunststoff werksseitig erst nach dem Gießen der Außenwand 2 auf derselben, beispielsweise durch Klebung, zu befestigen. Dies stellt jedoch einen zusätzlichen Arbeitsvorgang dar. Vorteilhaft weist die Platte 3 aus schweißbarem Kunststoff an ihrer Oberkante eine Dichtleiste 5 auf, die entweder aus der Platte 3 geformt oder durch einen Schweißvorgang aufgebracht ist. Die Dichtleiste 5 ist so ausgebildet und angeordnet, dass dieselbe im aufgestellten Zustand der Außenwand 2 verhindert, dass die Abdichtung durch Wasser hinterlaufen werden kann.

In den gezeichneten Ausführungsbeispielen ist die Platte 3 aus schweißbarem Kunststoff an ihrer der Außenwand 2 abgewandten Seite, also an ihrer Außenseite, weitgehend durch eine als sogenannte Perimeterdämmung wirkende Platte 6 aus einem geeigneten und allgemein bauaufsichtlich zugelassenen Schaumstoff oder Schaumglas abgedeckt, die beispielsweise durch Klebung auf der Platte 3 und der Außenwand 2 befestigt ist. Die Dicke der Platte 6 richtet sich nach der Nutzung der Räume und den Forderungen der Energieeinsparungsverordnung. Die Platte 6 weist eine Dicke von etwa 8cm bis 10cm auf; sie kann allerdings auch dicker oder dünner sein. Die Platte 6 erstreckt sich, wie die Zeichnung erkennen lässt, um ein gewisses Maß nach oben über die Platte 3 hinaus und endet unten mit einem Abstand von etwa 8cm bis 10cm vor der unteren Kante der Platte 3. Der dadurch entstehende, freie Raum 7 wird für einen weiter unten noch erläuterten Zweck benötigt. Diese aus Schaumstoff oder aus Schaumglas bestehende Platte 6 wird in vorteilhafter Weise bereits werksseitig aufgebracht. Dadurch wird verhindert, dass sich die Platte 3 beim Transport der Außenwand 2 von dem Ort der Herstellung an die Einbaustelle durch Sonneneinstrahlung erwärmen und im Bereich zwischen den Verankerungselementen 4 verformen bzw. wellen kann. Vorteilhaft erstreckt sich die Platte 6 über die gesamte Höhe des Kellers.

An der Einbaustelle wird die werksseitig mit den Platten 3 und 6 vorgefertigte Außenwand 2, aufgestellt. Vor diesem Aufstellen der Außenwand 2 ist es erforderlich, zunächst einen tragfähigen Untergrund 8, der vorteilhaft abgerüttelt wird, an der Baustelle, zu erzeugen. Es ist notwendig, die Tragfähigkeit des Baugrundes vorher durch ein Baugrundgutachten abzuklären. Dabei kann auch der höchstmögliche Grundwasserstand erfahren werden. Auf dem Untergrund 8 wird dann eine Sauberkeitsschicht 9 aus Beton mit einer Dicke von etwa 8cm bis 10cm hergestellt, die umlaufend etwas größer als das Außenmaß des zu erzeugenden Fertigkellers und damit auch größer als die zu erzeugende Bodenplatte 1 ist. Auf dieser Sauberkeitsschicht wird nach deren Aushärtung eine Platte 10 aus schweißbarem Kunststoff, beispielsweise Polyethylen bzw. Hochdruckpolyethylen, verlegt. Auch diese Platte 10 weist eine Wanddicke von etwa 2mm bis 10mm, vorteilhaft aber von 3mm bis 5mm auf. Dabei sollte die Platte 10 möglichst aus einem Stück gefertigt sein. Bei der Grundfläche, die normalerweise ein Gebäude bzw. ein Wohnhaus hat, dürfte es kaum möglich sein, die Platte 10 aus einem Stück zu fertigen. Es wird deshalb bei dieser Platte 10 immer notwendig sein, dieselbe aus mehreren Teilplatten herzustellen, die vor ihrem Einsatz jedoch durch Schweißung miteinander zu verbinden sind. Die Platte 10 ist in ihrer Grundfläche geringfügig kleiner als die Grundfläche der Sauberkeitsschicht, jedoch umlaufend immer noch größer als das Außenmaß des zu erzeugenden Fertigkellers.

Sobald die Platte 10 verlegt ist, werden auf derselben die Außenwände 2 des Fertigkellers aufgestellt, wie dies die Figur 1 erkennen lässt. Die Figur 1 zeigt aber auch, dass die Platte 10 bei aufgestellter Außenwand 2 noch um ein gewisses Maß über die Platte 3 nach außen ragt. Sobald alle Außenwände 2 des Fertigkellers aufgestellt sind, werden die Platten 3 der Außenwände 2 einerseits mit der Platte 10 und andererseits an ihren Kanten auch mit den Platten 3 der benachbarten Außenwände 2 verschweißt. Dazu sind die Platten 10 im Bereich der zu erzeugenden Schweißnähte 11 abgeschrägt, so dass eine sogenannte V-Naht erzeugt werden kann. Die Abschrägung kann entweder werksseitig oder erst an der Baustelle erzeugt werden. Vorteilhaft wird vor der Schweißung in die spätere Schweißstelle ein Draht 12, beispielsweise aus Kupfer, eingelegt, der zu einem späteren Zeitpunkt dann ein Überprüfen der Schweißnaht ermöglicht. Der oben erwähnte, freie Raum 7 stellt eine gute Zugänglichkeit zur Schweißstelle sicher; er wird anschließend durch eine Leiste 6a, ebenfalls aus Perimeterdämmung geschlossen, die dann in ihrer Lage beispielsweise durch Klebung an der Platte 3 und an der Platte 6 gesichert ist. Bedarfsweise kann auch noch eine Verklebung mit der Platte 10 erfolgen.

Für die Verbindung der Platten 6 im vertikalen Kantenbereich der einander benachbarten Außenwände 2 ist eine Platte 3 zumindest um die Dicke der Außenwand 2 länger als die Außenwand 2 selbst ausgebildet. Dadurch können sich die Platten 3 aus Kunststoff im vertikalen Kantenbereich berühren und sind auch hier gut miteinander verschweißbar. Für diese Verschweißung ist es erforderlich, dass auch in allen vertikalen Kantenbereichen eine der beiden Platten 6 eine Aussparung aufweist, die in ihrer Größe etwa dem freien Raum 7 entspricht. Die miteinander verschweißten Platten 3 und 10 aus Kunststoff bilden nach ihrer Versvhweißung eine äußerst stabile Wanne, die durch die auf einer Baustelle anfallenden Arbeiten normalerweise nicht beschädigt oder zerstört werden kann. Diese Wanne ist von außen durch die Perimeterdämmung der Platten 6 geschützt. Damit bleibt die angestrebte Wasserdichtheit dauerhaft erhalten.

Sobald alle Platten 3 der Außenwände 2 miteinander und mit der Platte 10 verschweißt sind, wird die erforderliche Bodenplatte 1 aus Beton gegossen, die eine Dicke von etwa 15cm bis 30cm aufweisen kann. Vor dem Gießen derselben wird meist noch eine Bewehrung aus Stahl auf der Platte 10 verlegt. In Abhängigkeit von der Tragfähigkeit des Untergrundes 8 ist es möglich, bei der werksseitigen Fertigung der Außenwände 2 des Fertigkellers in denselben im unteren Bereich in der Figur 1 angedeutete Taschen 13 vorzusehen, deren Höhe in etwa der Höhe der zu erzeugenden Bodenplatte 1 entspricht. Beim Gießen der Bodenplatte 1 kann dann Beton in diese Taschen 13 laufen und dieselben ausfüllen. Dies bringt den Vorteil mit sich, dass sich die Außenwände 2 dann bei einer späteren Belastung auf der bewehrten Bodenplatte 1 abstützen. Dies setzt allerdings voraus, dass sich die Bewehrung der Bodenplatte 1 auch bis in die Taschen 13 erstreckt. Auf den Außenwänden 2 und gegebenenfalls auf den vorerwähnten Zwischenwänden, die auf der Bodenplatte 1 aufgestellt werden, wird später die ebenfalls vorgefertigte, jedoch nicht gezeichnete Kellerdecke aufgelegt.

Das Ausführungsbeispiel gemäß der Figur 2 der Zeichnung unterscheidet sich gegenüber der Figur 1 zunächst dadurch, dass in dem Untergrund 8 ein sogenanntes, umlaufendes Streifenfundament 14 aus Beton hergestellt wurde, welches hier die Außenwände 2 stützend aufnimmt. Oberhalb dieses Streifenfundamentes 14 befindet sich ebenfalls noch eine Sauberkeitsschicht 9 aus Beton sowie die Platte 10 aus schweißbarem Kunststoff entsprechend der Figur 1. Die Außenwände 2 sind hier allerdings nicht einschichtig ausgebildet. Jede Außenwand 2 besteht hier aus einer äußeren Schicht 2a und einer inneren Schicht 2b aus Beton, die mit Abstand voneinander angeordnet sind. Die Schichten 2a und 2b weisen innere, an sich bekannte, aber nicht gezeichnete Bewehrungsmatten aus Stahl auf, wobei die Bewehrungsmatten der beiden Schichten 2a und 2b durch ebenfalls nicht gezeichnete Diagonalstäbe aus Stahl miteinander verbunden sind. Die Herstellung einer solchen Außenwand im Werk erfolgt in der Weise, dass zuerst nur eine Schicht 2a auf einem Fertigungs- bzw. Arbeitstisch gegossen wird. Ist dies die äußere Schicht der Außenwand 2, wird die Platte 3 aus schweißbarem Kunststoff bei dem Gießvorgang mit eingegossen. Nach dem Aushärten der zuerst gegossenen Schicht 2a wird das noch unvollständige Bauteil auf dem Fertigungs- bzw. Arbeitstisch um 180° gedreht und danach erst die zweite Schicht 2b gegossen und die Bewehrung in diese Schicht 2b eingedrückt.

In einem weiteren Arbeitsgang wird hier vorteilhaft auch die Perimeterdämmung als Schicht 6 aufgebracht. Der Raum 2c zwischen den beiden Schichten 2a und 2b bleibt zunächst leer. Eine solche Außenwand 2 hat den Vorteil, dass sie nur ein verhältnismäßig geringes Gewicht besitzt, wodurch nicht nur der Transport, sondern auch das Auf- und Abladen erleichtert wird. Erst dann, wenn alle derart ausgebildeten Außenwände 2 an der Baustelle aufgestellt, die Platten 3 und 10 aus schweißbarem Kunststoff miteinander verschweißt und die Perimeterdämmung 6a ergänzt und befestigt wurden, werden alle Räume 2c in den Außenwänden 2 mit sogenanntem Kernbeton ausgegossen.

Im Gegensatz zu dem Ausführungsbeispiel der Figur 1 besitzen hier die Außenwände 2 keine Taschen 13, in die die Bodenplatte 1 mit eingegossen wird. Es ist jedoch möglich, auch bei diesem Ausführungsbeispiel in den Außenwänden 2 Taschen 13 vorzusehen, die dann zusammen mit dem Gießen der Bodenplatte 1 ausgefüllt werden. Andererseits ist es möglich, die aus einer Schicht bestehenden Außenwände gemäß der Figur 1 ohne Taschen 13 herzustellen.

Werden beispielsweise die Decken als Filigrandecken ausgebildet, kann der Ortbeton auf den Decken zusammen mit dem Ortbeton für die Räume 2c in den Außenwänden 2 eingebracht werden. Dies vereinfacht die Herstellung des Fertigkellers. Gleichzeitig oder vorher kann auch hier die Bodenplatte 1, gegebenenfalls mit einer Bewehrungsmatte, zu betonieren.

In Ergänzung zu den gezeichneten Ausführungsbeispielen der Figuren 1 und 2 ist es möglich und sinnvoll, unterhalb der Bodenplatte 1 ebenfalls eine Perimeterdämmung vorzusehen. Die Abdichtungsschichten aus den Platten 3,10 aus schweißbarem Kunststoff ermöglichen ein dichtes Einsetzen von Zufluss- und Abflussleitungen, da dieselben meist auch aus schweißbarem Kunststoff bestehen und daher mit den Platten 3,10 ebenfalls verschweißbar sind. Besonders sicher ist die Abdichtung, wenn die Zufluss- und Abflussleitungen ebenfalls aus PE-Material bestehen.

Die erfindungsgemäße und beschriebene Abdichtung ist auch dann nutzbar, wenn die aus einer Platte 10 bestehende Abdichtungsschicht auf der Bodenplatte 1 angeordnet ist. Dann müssen allerdings die Platten 3 auf der Innenseite der Außenwände 2 angeordnet bzw. angebracht und im inneren Bereich mit der Platte 10 verschweißt werden. Die Außenwände 2 werden dann, wie beschrieben, ebenfalls auf der Platte 10 aufgestellt bzw. hergestellt.

## Patentansprüche

1. Keller für Gebäude, bestehend aus einer auf einer Unterschicht aufliegenden Bodenplatte, Außenwänden, gegebenenfalls Zwischenwänden und einer Deckenplatte, wobei sowohl der Bodenplatte als auch zumindest einer Teilhöhe jeder Außenwand jeweils eine Abdichtungsschicht zugeordnet ist und alle Abdichtungsschichten untereinander zu einer wasserdichten Wanne miteinander verbunden sind,
**dadurch gekennzeichnet,**
**dass** alle Abdichtungsschichten (3,10) aus dünnen Platten aus schweißbarem Kunststoff mit einer Dicke von 2mm bis 10mm gebildet und an ihren benachbarten Stoßkanten miteinander verschweißt sind.

2. Keller nach Anspruch 1,
**dadurch gekennzeichnet,**
**dass** die Abdichtungsschicht (10) der Bodenplatte (1) unterhalb derselben auf der Unterschicht (9) angeordnet ist.

3. Keller nach Anspruch 1,
**dadurch gekennzeichnet,**
**dass** die Abdichtungsschicht (10) der Bodenplatte (1) oberhalb derselben angeordnet ist.

4. Keller nach Anspruch 2,
**dadurch gekennzeichnet,**
**dass** sich die Außenwände (2) zusammen mit den Abdichtungsschichten (3) direkt auf der der Bodenplatte (1) zugeordneten Abdichtungsschicht (10) befinden.

5. Keller nach mindestens einem der Ansprüche 1 bis 4,
**dadurch gekennzeichnet,**
**dass** die Abdichtungsschichten (3,10) aus Polyethylen, insbesondere aus Hochdruck-Polyethylen, gebildet sind.

6. Keller nach mindestens einem der Ansprüche 1 bis 5,
**dadurch gekennzeichnet,**
**dass** die Abdichtungsschichten (3,10) der Außenwände (2) an ihrer der Außenwand (2) zugewandten Fläche mit Verankerungselementen (4) bestückt sind.

7. Keller nach mindestens einem der Ansprüche 1 bis 6,
**dadurch gekennzeichnet,**
**dass** die Abdichtungsschichten (3,10) der Außenwände (2) an ihrer oberen Kante mit einer schräg nach oben in die Außenwand (2) ragenden Dichtleiste (5) versehen sind.

8. Keller nach mindestens einem der Ansprüche 1 bis 7,
**dadurch gekennzeichnet,**
**dass** auf der freien Fläche der Abdichtungsschichten (3,10) der Außenwände (2) eine Perimeter-Dämmschicht (6) angeordnet ist.

9. Keller nach Anspruche 8,
**dadurch gekennzeichnet,**
**dass** sich die Perimeter-Dämmschicht (6) bis in den Bereich der nicht mit einer Abdichtungsschicht (3) verkleideten Außenwand (2) erstreckt.

10. Keller nach mindestens einem der Ansprüche 1 bis 9,
**dadurch gekennzeichnet,**
**dass** im Bereich der Schweißnähte (11) zwischen den Abdichtungsschichten (3,10) der Bodenplatte(1) und der Außenwände (2) jeweils ein Prüfdraht (12) angeordnet ist.

11. Keller nach mindestens einem der Ansprüche 1 bis 10,
**dadurch gekennzeichnet,**
**dass** unter der Abdichtungsschicht (10) der Bodenplatte (1) eine Perimeter-Dämmschicht angeordnet ist.

12. Keller nach mindestens einem der Ansprüche 1 bis 11,
**dadurch gekennzeichnet,**
**dass** jede Abdichtungsschicht (3,10) aus mindestens zwei miteinander verschweißten Platten aus Kunststoff gebildet ist.

## Claims

1. Cellar for buildings consisting of a floor panel resting on a lower layer, outer walls, optionally intermediate walls and a ceiling panel, wherein in each case a sealing layer is assigned both to the floor panel and to at least a part height of each outer wall and all sealing layers are joined to one another one below the other to form a water-tight tank, **characterised in that** all sealing layers (3, 10) are formed from thin panels of weldable plastic having a thickness of 2 mm to 10 mm and are welded to one another at their adjacent abutting edges.

2. Cellar according to claim 1, **characterised in that** the sealing layer (10) of the floor panel (1) is arranged below the same on the lower layer (9).

3. Cellar according to claim 1, **characterised in that** the sealing layer (10) of the floor panel (1) is arranged above the same.

4. Cellar according to claim 2, **characterised in that** the outer walls (2) together with the sealing layers (3) are situated directly on the sealing layer (10) assigned to the floor panel (1).

5. Cellar according to at least one of claims 1 to 4, **characterised in that** the sealing layers (3, 10) are formed from polyethylene, in particular highpressure polyethylene.

6. Cellar according to at least one of claims 1 to 5, **characterised in that** the sealing layers (3, 10) of the outer walls (2) are fitted with anchoring elements (4) on their surface facing the outer wall (2).

7. Cellar according to at least one of claims 1 to 6, **characterised in that** the sealing layers (3, 10) of the outer walls (2) are provided at their upper edge with a sealing strip (5) projecting at an angle upwards into the outer wall (2).

8. Cellar according to at least one of claims 1 to 7, **characterised in that** a perimeter insulating layer (6) is arranged on the free surface of the sealing layers (3, 10) of the outer walls (2).

9. Cellar according to claim 8, **characterised in that** the perimeter insulating layer (6) extends into the region of the outer wall (2) not lined with a sealing layer (3).

10. Cellar according to at least one of claims 1 to 9, **characterised in that** in each case a test wire (12) is arranged in the region of the welding seams (11) between the sealing layers (3, 10) of the floor panel (1) and the outer walls (2).

11. Cellar according to at least one of claims 1 to 10, **characterised in that** a perimeter insulating layer is arranged below the sealing layer (10) of the floor panel (1).

12. Cellar according to at least one of claims 1 to 11, **characterised in that** each sealing layer (3, 10) is formed from at least two panels made from plastic which are welded to one another.

## Revendications

1. Cave pour bâtiments, se composant d'une dalle de plancher reposant sur une couche inférieure, de murs extérieurs, le cas échéant de murs de séparation et d'une dalle de plafond, une couche d'étanchéification étant associée aussi bien à la dalle de plancher ainsi qu'à au moins une partie de la hauteur de chaque mur extérieur et toutes les couches d'étanchéification étant reliées entre elles en vue de former une cuve étanche à l'eau, **caractérisée en ce que** toutes les couches d'étanchéification (3, 10) sont formées de minces plaques en plastique soudable d'une épaisseur comprise entre 2 mm et 10 mm et soudées les unes aux autres au niveau de leurs rebords adjacents.

2. Cave selon la revendication 1, **caractérisée en ce que** la couche d'étanchéification (10) de la dalle de plancher (1) est disposée sous celle-ci sur la couche inférieure (9).

3. Cave selon la revendication 1, **caractérisée en ce que** la couche d'étanchéification (10) de la dalle de plancher (1) est agencée au-dessus de celle-ci.

4. Cave selon la revendication 2, **caractérisée en ce que** les murs extérieurs (2) se trouvent conjointement avec les couches d'étanchéification (3) directement sur la couche d'étanchéification (10) associée à la dalle de plancher (1).

5. Cave selon au moins l'une quelconque des revendications 1 à 4, **caractérisée en ce que** les couches d'étanchéification (3, 10) sont en polyéthylène, en particulier en polyéthylène à haute pression.

6. Cave selon au moins l'une quelconque des revendications 1 à 5, **caractérisée en ce que** les couches d'étanchéification (3, 10) des murs extérieurs (2) sont munies d'éléments d'ancrage (4) au niveau de leur surface tournée vers le mur extérieur (2).

7. Cave selon au moins l'une quelconque des revendications 1 à 6, **caractérisée en ce que** les couches d'étanchéification (3, 10) des murs extérieurs (2) sont dotées au niveau de leur bord supérieur d'une baguette d'étanchéité (5) dépassant en biais vers le haut dans la paroi extérieure (2).

8. Cave selon au moins l'une quelconque des revendications 1 à 7, **caractérisée en ce qu'**une couche isolante de périmètre (6) est disposée sur la surface libre des couches d'étanchéification (3, 10) des murs extérieurs (2).

9. Cave selon la revendication 8, **caractérisée en ce que** la couche isolante de périmètre (6) s'étend jusque dans la zone du mur extérieur (2) non revêtu d'une couche d'étanchéification (3).

10. Cave selon au moins l'une quelconque des revendications 1 à 9, **caractérisée en ce que** respectivement un fil contrôle (12) est disposé dans la zone des soudures (11) entre les couches d'étanchéification (3, 10) de la dalle de plancher (1) et des murs extérieurs (2).

11. Cave selon au moins l'une quelconque des revendications 1 à 10, **caractérisée en ce qu'**une couche isolante de périmètre est agencée sous la couche d'étanchéification (10) de la dalle de plancher (1).

12. Cave selon au moins l'une quelconque des revendications 1 à 11, **caractérisée en ce que** chaque couche d'étanchéification (3, 10) est formée d'au moins deux plaques en plastique soudées l'une à l'autre.
